# EUROPÄISCHE PATENTANMELDUNG

(11) **EP 2 287 979 A1**
(43) Veröffentlichungstag der Anmeldung: **23.02.2011**
(21) Anmeldenummer: 10173069.5
(22) Anmeldetag: 17.08.2010
(51) Int. Cl.: H01R 33/46, H01R 33/06, H01R 33/90

(54) **Leuchtmittelfassungsadapter**

(30) Priorität: 19.08.2009 DE 102009026399
(71) Anmelder: AML Licht + Design GmbH, 81667 München (DE)
(72) Erfinder: Kügler, Christoph, 81541, München (DE); Meise, Axel, 81545, München (DE)
(74) Vertreter: Hofmann, Harald

(57) **Zusammenfassung**

Vorrichtung zur Anpassung von Leuchtmittelfassungen, mit einem mehrseitigen Gehäuse (8), welches an einer Seite eine mit dem weiblichen Teil (12) einer definierten Leuchtmittelfassung versehen ist und auf der gegenüberliegenden Seite mit dem männlichen Teil (10) einer anderen definierten Leuchtmittelfassung, wobei die gegenüberliegenden Leuchtmittelfassungen im Inneren des Gehäuses (8) miteinander verdrahtet sind.

## Beschreibung

Die vorliegende Erfindung bezieht sich auf eine Vorrichtung zur Anpassung von Leuchtmittelfassung, wie durch den Oberbegriff des unabhängigen Patentanspruches 1 beschrieben.

Es ist ein bekanntes Problem, das im Zuge der Bemühungen zur Reduzierung des Kohlendioxidausstoßes innerhalb der Europäischen Union Anstrengungen unternommen werden, um in jeder nur erdenklichen Form Energie zu sparen.

Ein relativ großes Energieeinsparungspotential ist dabei im Bereich der Beleuchtungstechnik identifiziert worden, da eine Vielzahl von Leuchtmittel, wie sie heute noch verwendet werden, eine relativ geringen Wirkungsgrad haben, wobei ein großer Anteil der zugeführten elektrischen Energie in Wärme umgewandelt wird und nur ein kleiner Teil der eingesetzten Energie als Licht abgestrahlt wird.

Es existieren auf Grund dieser Tatsache Bemühungen, diese relativ ineffektiven Leuchtmittel durch effektivere Leuchtmittel zu ersetzen um so in der großen Fläche eine entsprechende Energieeinsparung zu erzielen.

Diese Bemühungen um eine Energieeinsparung kollidieren zwangsläufig mit der Tatsache, dass ein Großteil der bereits installierten Leuchten Leuchtenfassungen aufweisen, die nicht mit entsprechend energieeffizienteren Leuchtmitteln kompatibel sind.

Wenn man aber das bezüglich dieser installierten Leuchten vorhandene Energieeinsparungspotential heben möchte, besteht ein Bedarf an einer Vorrichtung, die es ermöglicht entsprechend energieeffizientere Leuchtmittel auch mit Leuchtmittelfassungen zu beschreiben, die mit diesem energieeffizienteren Leuchtmitteln nicht kompatibel sind.

Nach Maßgabe der Erfindung ist daher vorgesehen eine Vorrichtung zur Anpassung von Leuchtmittelfassungen, mit einem mehrseitigen Gehäuse, welches an einer Seite eine mit dem weiblichen Teil einer definierten Leuchtmittelfassung versehen ist und auf der gegenüber liegenden Seite mit dem männlichen Teil einer anderen definierten Leuchtmittelfassung, wobei die gegenüber liegenden Leuchtmittelfassungen im inneren des Gehäuses miteinander verdrahtet sind.

Mit einer solchen Vorrichtung beziehungsweise Adapter schafft man bezüglich der Leuchtmittel, die mit einer gegebenen Fassung in einer Leuchte verwendet werden können, eine enorme Flexibilität.

Die Vorrichtung kann dabei vorzugsweise so ausgestattet sein, dass das Gehäuse die einer Walze entsprechende Form mit flachen Stirnflächen aufweist, wobei die jeweiligen Leuchtmittelfassungen auf den Stirnflächen vorgesehen sind. Natürlich könnte das Gehäuse im Endeffekt auch jede andere beliebige Form annehmen, solange es so platzsparend ausgestaltet ist, dass der Adapter beziehungsweise die Vorrichtung in einer entsprechenden Leucht untergebracht werden kann, einschließlich des alternativen Leuchtmittels.

Weiterhin kann je nach Bedarf natürlich vorgesehen sein, dass in dem Gehäuse eine Leistungselektronik zur Ansteuerung der Leuchtmittelfassungen vorgesehen ist, um beispielsweise die Möglichkeit zu bieten, Niedervoltleuchtmittel auch in Fassung für Hochvoltleuchtmittel zu betreiben.

Um eine noch größere Flexibilität zu erreichen, kann es auch vorgesehen sein, das die Leuchtmittelfassungen austauschbar in dem Gehäuse aufgenommen sind, wobei es beispielsweise denkbar ist in einem Set ein Adaptergehäuse vorzusehen, sowie in dieses Adaptergehäuse einsetzbar Leuchtmittelfassungen unterschiedlicher Art und Weise.

Anderseits kann im Sinne einer möglichst kompakten Ausführung der Vorrichtung auch vorgesehen sein, dass zumindest eine der Leuchtmittelfassungen integral mit dem Gehäuse verbunden ist, um möglichst wenig Raum zu umbauen.

Schließlich ist es bevorzugt, das die eine der Leuchtmittelfassungen eine G9 Fassung ist und die andere eine B15d Fassung.

Weitere Eigenschaften und Vorteile ergeben sich aus der Beschreibung einer bevorzugten Ausführungsform im Zusammenhang mit den beigefügten Zeichnungen, die lediglich der Darstellung dienen und nicht beschränkend zu verstehen sind; darin zeigt:

Figur 1a eine Explosionsansicht einer Vorrichtung zur Anpassung von Leuchtmittelfassungen;

Figuren 1b und 1c zwei aufeinander folgende Montagestadien der Vorrichtung nach Figur 1a; und

Figur 1d die Vorrichtung nach Figur 1 a im zusammen gebauten Zustand.

Die Figuren 1a bis 1d zeigen in übereinstimmender Weise eine Ausführungsform der Vorrichtung zur Anpassung von Leuchtmittelfassungen, wobei übereinstimmende Merkmale auch mit übereinstimmenden Bezugszeichen versehen sind.

So ist der Figur 1a zunächst ein G9 Leuchtmittel 2 zu entnehmen, das einerseits mit einem Leuchtmittelkörper 4 und einem Leuchtmittelsockel 6 versehen ist.

Unterhalb des Leuchtmittels 2 ist ein Adapter 8 gemäß der vorliegenden Erfindung zu erkennen, der an seiner Unterseite den männlichen Teil einer B15 Fassung 10 aufweist und in der oberen Stirnfläche des walzenförmigen Adapterkörper den weiblichen Teil einer G9 Leuchtmittelfassung 12.

Des Weiteren lässt sich der Figur 1a auch der weibliche Teil einer B15 d Fassung 14 entnehmen die hier als modulares Element ausgebildet ist, zur Verbindung mit einem Fassungshalter 16.

Die Figuren 1b bis 1d zeigen nun unterschiedliche Montagestadien der Vorrichtung nach Figur 1a, wobei in Figur 1d dann der vollständig montierte Zustand erkennbar ist.

## Patentansprüche

1. Vorrichtung zur Anpassung von Leuchtmittelfassungen, mit einem mehrseitigen Gehäuse (8), welches an einer Seite eine mit dem weiblichen Teil (12) einer definierten Leuchtmittelfassung versehen ist und auf der gegenüberliegenden Seite mit dem männlichen Teil (10) einer anderen definierten Leuchtmittelfassung, wobei die gegenüberliegenden Leuchtmittelfassungen im Inneren des Gehäuses (8) miteinander verdrahtet sind.

2. Vorrichtung nach Anspruch 1, **dadurch gekennzeichnet, dass** das Gehäuse (8) die einer Walze entsprechende Form mit flachen Stirnflächen aufweist, wobei die jeweiligen Leuchtmittelfassungen (10, 12) auf den Stirnflächen vorgesehen sind.

3. Vorrichtung nach Anspruch 1 oder 2, **dadurch gekennzeichnet, dass** in dem Gehäuse (8) eine Leistungselektronik zur Ansteuerung der Leuchtmittelfassungen (10, 12) vorgesehen ist.

4. Vorrichtung nach einem der vorhergehenden Ansprüche, **dadurch gekennzeichnet, dass** die Leuchtmittelfassungen (10, 12) austauschbar in dem Gehäuse (8) aufgenommen sind.

5. Vorrichtung nach einem der Ansprüche 1 bis 3, **dadurch gekennzeichnet, dass** das zumindest eine der Leuchtmittelfassungen (10, 12) integral mit dem Gehäuse (8) verbunden ist.

6. Vorrichtung nach einem der vorhergehenden Ansprüche, **dadurch gekennzeichnet, dass** die Leuchtmittelfassung, die adaptiert wird, eine G9 Fassung (6, 12) ist und die Leuchtmittelfassung, auf die adaptiert wird, eine B15d Fassung (10, 14) ist.
